# EUROPÄISCHE PATENTSCHRIFT

(11) **EP 0 138 182 B1**
(45) Veröffentlichungstag und Bekanntmachung des Hinweises auf die Patenterteilung: **09.03.1988**
(21) Anmeldenummer: 84112033.0
(22) Anmeldetag: 08.10.1984
(51) Int. Cl.: F04C 19/00, F04C 29/10

(54) **Flüssigkeitsringpumpe**
Liquid ring pump
Pompe à anneau liquide

(30) Priorität: 18.10.1983 DE 3337837
(43) Veröffentlichungstag der Anmeldung: 24.04.1985
(73) Patentinhaber: SIEMENS AKTIENGESELLSCHAFT, 80333 München (DE)
(72) Erfinder: Schmid, Norbert, Dipl.-Ing., D-8740 Bad Neustadt (DE); Schönwald, Siegfried, D-8740 Bad Neustadt (DE)

(56) Entgegenhaltungen:
- EP-A- 0 061 626
- DE-A- 2 401 177
- DE-B- 1 098 150
- DE-C- 258 483
- DE-C- 284 674
- FR-A- 456 214
- FR-A- 2 103 218
- US-A- 4 083 658

## Beschreibung

Die Erfindung betrifft eine Flüssigkeitsringpumpe gemäss dem Oberbegriff des Patentanspruchs 1.

Eine solche Flüssigkeitsringpumpe ist durch die DE-C-284674 bekannt. Bei dieser Pumpe ist im Druckraum ein Rohr an eine an der Steuerscheibe vorgesehene Öffnung angeschlossen, durch das bei bestimmten Druckverhältnissen Luft aus der freien Atmosphäre als Ballastgas in die Radzellen eingeführt werden kann, so dass am Druckschlitz möglichst ein dem atmosphärischen Druck entsprechender Druck erreicht wird. Da bei noch niederem Vakuum am Ansaugstutzen das zu fördernde Gas schon wesentlich vor Erreichen des Druckschlitzes einen den atmosphärischen Druck überschreitenden Druck erreicht, würde ein Teil des zu fördernden Gases und eventuell auch Flüssigkeit über das Rohr entweichen. Aus diesem Grunde ist in das Rohr ein selbsttätig wirkendes Rückschlagventil eingebaut, durch das ein solches Entweichen verhindert wird.

Durch die EP-A-61 626 ist eine Flüssigkeitsringpumpe bekannt, die eine gesondert in das Pumpengehäuse eingesetzte Steuerscheibe aufweist. In dieser Steuerscheibe ist für den Ein- und Austritt des zu verdichtenden Gases ein Saug- und ein Druckschlitz vorgesehen. Im Bereich des Druckschlitzes sind an der Steuerscheibe weitere Durchlässe ausgebildet.

Der Erfindung liegt die Aufgabe zugrunde, eine Flüssigkeitsringpumpe der eingangs beschriebenen Art so weiterzubilden, dass diese ohne konstruktive Änderungen noch mit einer separaten Rohrleitung nachgerüstet und über diese Rohrleitung aus dem Pumpenkreislauf Gas als Ballastgas angesaugt werden kann.

Die Lösung der gestellten Aufgabe gelingt durch die im Kennzeichen des Patentanspruchs 1 angegebenen Merkmale. In dieser Art kann die Rohrleitung je nach Bedarf noch nachträglich installiert werden, ohne dass es konstruktiver Änderungen an der Flüssigkeitsringpumpe bedarf. Über eine derart angeordnete Rohrleitung kann im Falle eines Überdruckes im Bereich der Öffnung Gas und eventuell auch Flüssigkeit in den Pumpenkreislauf ausgestossen werden. Herrscht dagegen im Bereich der Öffnung ein Unterdruck, dann wird über die Rohrleitung aus dem Kreislauf Gas angesaugt und als Ballastgas dem Pumpenrad zugeführt. Die entsprechende Anordnung des freien Endes der Rohrleitung erübrigt im Falle des Überdruckes ein aktives Bauteil (Rückschlagventil).

Bei Flüssigkeitsringpumpen mit zusätzlich durch Ventile gesteuerten Drucköffnungen besteht die Möglichkeit, unter Weglassung des Ventils die Rohrleitung an eine dieser Drucköffnungen anzuschliessen. Der Anschluss der Rohrleitung wird dadurch vereinfacht, dass in die entsprechende Drucköffnung ein Nippel eingesetzt und die Rohrleitung auf diesen Nippel aufgesteckt ist. Eine sichere Befestigung des Nippels, ohne dass gesonderte Befestigungsteile erforderlich sind, ist dadurch möglich, dass der Nippel an der Fangplatte der als elastische Zungen ausgebildeten Ventile abgestützt ist.

Anhand eines in der Zeichnung dargestellten Ausführungsbeispiels wird der Anmeldungsgegenstand nachfolgend näher beschrieben. Es zeigt:
Fig. 1 in schematischer Darstellung eine Stirnansicht der Steuerscheibenseite einer Flüssigkeitsringpumpe, der ein Flüssigkeitsabscheider nachgeschaltet ist,
Fig. 2 einen Schnitt entlang der Linie II-II in Fig. 1,
Fig. 3 einen Schnitt entlang der Linie 111-111 in Fig. 1, wobei in diesen Schnitten lediglich die Steuerscheibe und der aufgesetzte Gehäusedekkel dargestellt sind, und
Fig. 4 eine Steuerscheibe mit aufgesetztem Gehäusedeckel im Schnitt, bei der die Rohrleitung über eine am Gehäusedeckel vorgesehene Durchführung an eine Drucköffnung angeschlossen ist.

Mit 1 ist ein Gehäusedeckel bezeichnet, an dem ein Saugstutzen 2 und ein Druckstutzen 3 angeformt sind. In den Gehäusedeckel 1 ist eine Steuerscheibe 4 eingesetzt, die einen Saugschlitz 5 und einen Druckschlitz 6 aufweist. In bezug auf die Drehrichtung der Pumpe sind vor dem Druckschlitz 6 zusätzliche Drucköffnungen 7 vorgesehen, die durch elastische Zungen 8 abgedeckt sind. Diese elastischen Zungen 8 bilden somit Ventile für diese zusätzlichen Drucköffnungen 7. Die elastischen Zungen 8 werden durch eine über diesen angeordnete Fangplatte 17 abgestützt, die der besseren Übersichtlichkeit halber in der Fig. 1 nicht dargestellt ist. An eine der Drucköffnungen 7 ist eine separate Rohrleitung 9 angeschlossen, die mit ihrem freien Ende 10 in einen der Flüssigkeitsringpumpe nachgeschalteten Flüssigkeitsabscheider 13 geführt ist. Das freie Ende 10 der Rohrleitung 9 ist über dem Flüssigkeitsspiegel 14 angeordnet, so dass bei entsprechenden Druckverhältnissen an der Flüssigkeitsringpumpe Ballastgas über die Rohrleitung 9 in den Pumpenraum einströmen kann. Andererseits kann wiederum Gas und eventuell auch Flüssigkeit über die Rohrleitung 9 in den Flüssigkeitsabscheider 13 ausgestossen werden. Da das Anbringen der Rohrleitung 9 keinerlei konstruktive Änderungen ausser einer eventuellen Kürzung der der entsprechenden Drucköffnung 7 zugeordneten elastischen Zunge 8 erfordert, kann die Rohrleitung 9 jederzeit auch noch bei bereits installierten Flüssigkeitsringpumpen angebracht werden.

Es besteht ferner die Möglichkeit, die Rohrleitung 9 in der zum Flüssigkeitsabscheider führenden Druckleitung enden zu lassen. Dies ist dann möglich, wenn die Druckleitung in einem Knick von oben in den Flüssigkeitsabscheider hineingeführt ist. Die Rohrleitung 9 kann dann im Bereich der Mündung der Druckleitung in den Flüssigkeitsabscheider enden, da an dieser Stelle der Raum mit Gas erfüllt ist. Es besteht ferner die Möglichkeit, die Rohrleitung 9 ausserhalb der Druckleitung zu verlegen und von aussen in den Flüssigkeitsabscheider 13 einzuführen. Eine solche Verlegung der Rohrleitung 9 ist in Fig. 1 durch gestrichelte Linien angedeutet.

Die Schnittdarstellungen in Fig. 2 und 3 zeigen insbesondere eine Anschlussmöglichkeit der Rohrleitung 9 an die Drucköffnung 7. In die entsprechende Drucköffnung 7 ist ein Nippel 15 eingesetzt, der einen Rohransatz 16 aufweist, auf den die Rohrleitung 9 aufgesteckt ist. Um ohne gesonderte Befestigungsteile auszukommen, ist der Nippel 15 unter der für die elastischen Zungen 8 vorgesehenen Fangplatte 17 eingeklemmt. Der Nippel 15 kann somit nicht aus der Drucköffnung 7 herausgedrückt werden. Aus Fig. 3 ist ferner der an dem Gehäusedeckel 1 angeformte Trennsteg 18 erkenbar, durch den der im Gehäusedeckel vorgesehene Saugraum 19 von dem ebenfalls im Gehäusedeckel vorgesehenen Druckraum 20 getrennt wird.

In Fig. 4 ist eine weitere Anschlussmöglichkeit der Rohrleitung 9 dargestellt. An dem Gehäusedeckel 1 ist eine Durchführung 21 montiert, die auf der Innenseite des Gehäusedeckels 1 eine als Rohrstück 22 ausgebildete Verlängerung aufweist, dessen Ende 23 in eine Drucköffnung 7 der Steuerscheibe 4 eingesteckt ist. Auf das auf der Aussenseite des Gehäusedeckels 1 befindliche Ende 24 der Durchführung 21 ist die Rohrleitung 9 aufgesteckt. Von hier aus ist die Rohrleitung 9 dann zu einer über dem Flüssigkeitsniveau 14 liegenden Stelle geführt. Wegen dieser aussenliegenden Anschlussstelle für die Rohrleitung 9 kann diese in einfacher Weise ausserhalb der Pumpe und der Rohre verlegt werden, was insbesondere bei einer nachträglichen Installation eine wesentliche Montageerleichterung bedeutet.

## Patentansprüche

1. Flüssigkeitsringpumpe mit einer zwischen dem Laufradgehäuse und dem mit einem Druckstutzen (3) versehenen Gehäusedeckel (1) angeordneten Steuerscheibe (4), welche jeweils einen Saug- und Druckschlitz (5 bzw. 6) enthält und bei welcher Pumpe ferner im Druckraum (20) zwischen Gehäusedeckel (1) und Steuerscheibe (4) eine separate, der Zuführung von Ballastgas dienende Rohrleitung (9) vorgesehen ist, die an eine zusätzlich zu dem Druckschlitz (6) an der Steuerscheibe (4) im direkten Bereich des Druckschlitzes (6) bereits vorgesehene Öffnung (7) angeschlossen und nach aussen aus dem Gehäuse der Pumpe herausgeführt ist, dadurch gekennzeichnet, dass die separate Rohrleitung (9) mit ihrem freien Ende (10) an einer im wesentlichen von dem zu fördernden Gas erfüllten Stelle in einer an den Druckstutzen (3) der Pumpe angeschlossenen Druckleitung oder in einem der Pumpe nachgeschalteten Flüssigkeitsabscheider (13) mündet.

2. Flüssigkeitsringpumpe nach Anspruch 1, dadurch gekennzeichnet, dass die Rohrleitung (9) an der Aussenseite des Gehäusedeckels (1) an eine auf der Innenseite des Gehäusedeckels (1) über ein Rohrstück (22) mit einer Drucköffnung (7) in Verbindung stehende Durchführung (21) angeschlossen ist.

3. Flüssigkeitsringpumpe nach Anspruch 1 oder 2 mit zusätzlich in bezug auf die Drehrichtung der Pumpe vor dem Druckschlitz in der Steuerscheibe angeordneten, durch Ventile gesteuerten Drucköffnungen, dadurch gekennzeichnet, dass die Rohrleitung (9) unter Weglassung des Ventils an eine dieser Drucköffnungen (7) angeschlossen ist.

4. Flüssigkeitsringpumpe nach Anspruch 3, dadurch gekennzeichnet, dass in die entsprechende Drucköffnung (7) ein Nippel (15) eingesetzt und die Rohrleitung (9) auf diesen Nippel (15) aufgesteckt ist.

5. Flüssigkeitsringpumpe nach Anspruch 3, dadurch gekennzeichnet, dass der Nippel (15) an der Fangplatte (17) der als elastische Zungen (8) ausgebildeten Ventile abgestützt ist.

## Claims

1. Liquid ring pump with a control disc (4) arranged between the impeller housing and the housing cover (1) provided with a pressure connection (3), which disc comprises a suction slot and a pressure slot (5 and 6 respectively) and with which pump there is provided in addition in the pressure chamber (20) between the housing cover (1) and the control disc (4) a separate pipe line (9), used for supplying ballast gas, communicating with an aperture (7) already provided additionally to the pressure slot (6) on the control disc (4) directly in the region of the pressure slot (6) and extending out of the housing of the pump, characterised in that the separate pipe line (9) opens with its free end (10) at a location, substantially filled with the gas to be supplied, in a pressure line attached to the pressure connection (3) of the pump, or into a liquid separator (13) connected to the pump on the outlet side.

2. Liquid ring pump according to claim 1, characterised in that the pipe line (9) on the outside of the housing cover (1) is attached to a bushing (21) communicating, on the inside of the housing cover (1), with a pressure aperture (7) via a pipe piece (22).

3. Liquid ring pump according to claim 1 or 2, with additionally pressure apertures arranged in front of the pressure slot in the control disc, with respect to the direction of rotation of the pump, and controlled by valves, characterised in that the pipe line (9) communicates with one of these pressure apertures (7) whereof the valve is omitted.

4. Liquid ring pump according to claim 3, characterised in that a nipple (15) is inserted into the corresponding pressure aperture (7), and the pipe line (9) is placed onto this nipple (15).

5. Liquid ring pump according to claim 3, characterised in that the nipple (15) is supported on the holding plate (17) of the valves constructed as resilient tongues (8).

## Revendications

1. Pompe à anneau liquide, comprenant un disque de commande (4), qui est interposé entre l'enveloppe de la roue et le couvercle de l'enveloppe (1), muni d'une tubulure de refoulement (3), et qui comporte une fente d'aspiration (5) et une fente de refoulement (6), pompe dans laquelle il est prévu, en outre, dans la chambre de refoulement (20), entre le couvercle de l'enveloppe (1) et le disque de commande (4), un conduit (9) distinct, qui sert à amener du gaz de lestage, qui est relié à une ouverture (7) déjà prévue, en plus de la fente de refoulement (6) du disque de commande (4), directement dans la région de la fente de refoulement (6) et qui sort de l'enveloppe de la pompe à l'extérieur, caractérisée en ce que l'extrémité libre (10) du conduit (9) distinct débouche, en un emplacement essentiellement empli du gaz à pomper, dans un conduit de refoulement communiquant avec la tubulure de refoulement (3) de la pompe ou dans un séparateur de liquide (13) monté en aval de la pompe.

2. Pompe à anneau liquide suivant la revendication 1, caractérisée en ce que le conduit (9) est relié du côté extérieur du couvercle de l'enveloppe (1) à un passage (21) communiquant du côté intérieur du couvercle de l'enveloppe (1) avec une ouverture de refoulement (7) par l'intermédiaire d'un tube (22).

3. Pompe à anneau liquide suivant la revendication 1 ou 2, ayant en plus des ouvertures de refoulement commandées par des soupapes et disposées en amont, par rapport au sens de rotation de la pompe, de la fente de refoulement du disque de commande, caractérisée en ce que le conduit (9) est relié à l'une de ces ouvertures de refoulement (7) avec omission de la soupape.

4. Pompe à anneau liquide suivant la revendication 3, caractérisée en ce que, un raccord fileté (15) est introduit dans l'ouverture de refoulement (7) correspondant et le conduit (9) est enfilé sur ce raccord fileté (15).

5. Pompe à anneau liquide suivant la revendication 3, caractérisée en ce que, le raccord fileté (15) s'appuie sur la plaque de protection (17) des soupapes constituées sous la forme de languettes (8) élastiques.
